# EUROPÄISCHE PATENTANMELDUNG

(11) **EP 1 156 378 A2**
(43) Veröffentlichungstag der Anmeldung: **21.11.2001**
(21) Anmeldenummer: 01106985.3
(22) Anmeldetag: 21.03.2001
(51) Int. Cl.: G03G 15/00

(54) **Vorrichtung zur lösbaren Befestigung eines Transportbandträgers einer drucktechnischen Maschine**

(30) Priorität: 18.05.2000 DE 10024093; 01.12.2000 DE 10059888
(71) Anmelder: NexPress Solutions LLC, Rochester, New York 14653-5007 (US)
(72) Erfinder: Jader, Lennardt, 24229 Strande (DE); Rebetge, Lutz, 54146 Kiel (DE)
(74) Vertreter: Weber, Walter, Dipl.-Ing.(FH)

(57) **Zusammenfassung**

Die Erfindung betrifft eine Vorrichtung zur lösbaren Befestigung eines Transportbandträgers (1) einer drucktechnischen Maschine (2), wobei der dem Transport von Drucksubstraten (3) dienende Transportbandträger (1) für Servicezwecke von den mit ihm zusammenwirkenden Funktionselementen (4) wegbewegbar ist.

Diese Vorrichtung soll derart weitergebildet werden, daß der Transportbandträger einfach wegbewegbar und exakt in die Arbeitsposition zurückbringbar ist. Dies wird dadurch erreicht, daß der Transportbandträger (1) an einer Längsseite (5) schwenkbar an der drucktechnischen Maschine (2) angelenkt ist, derart, daß er in mindestens eine Serviceposition (6, 6') und eine Arbeitsposition (7) schwenkbar (8) und in letzterer festlegbar ist.

## Beschreibung

Die Erfindung betrifft eine Vorrichtung zur lösbaren Befestigung eines Transportbandträgers einer drucktechnischen Maschine, wobei der dem Transport von Drucksubstraten dienende Transportbandträger für Servicezwecke von den mit ihm zusammenwirkenden Funktionselementen wegbewegbar ist.

Transportbandträger dienen im wesentlichen zur Aufnahme eines Transportbandes, Führungen desselben, eines Antriebes sowie meistens auch von Steuerungs- und Sensorelementen, sowie Elementen, die für Anpreßkräfte an Zylindern sorgen. Die durch das Transportband geführten Drucksubstrate können von der drucktechnischen Maschine meßtechnisch erfaßt oder bearbeitet werden. Dazu befinden sich oberhalb der geführten Drucksubstrate Funktionselemente, die zu den vorgenannten Zwecken mit dem Transportband zusammenwirken. Bei einer Druckmaschine, in der Regel einer elektrophotografischen Druckmaschine, handelt es sich dabei um Druckmodule, die die Drucksubstrate mittels Zylinder mit Teilfarbenbildern bedrucken, die zusammen den Farbdruck ergeben. Zusätzlich können natürlich noch weitere Sensor-, Steuerungs- oder Bearbeitungselemente angeordnet sein.

Für Servicearbeiten ist es erforderlich den Transportbandträger mit dem Transportband von den vorgenannten Funktionselementen zu trennen. Dies kann beispielsweise dazu dienen, einen Papierstau zu beseitigen, das Transportband auszuwechseln oder an Funktionselemente heranzukommen, die in diesem Bereich angeordnet sind. Zu diesem Zweck wurde vorgeschlagen, die über dem Transportbandträger befindlichen Maschinenteile wegzuklappen. Dies ist insbesondere bei anspruchsvollen Maschinen, in denen diese Maschinenteile eine gewisse Größe aufweisen, nicht praktikabel. Es wurde auch vorgeschlagen, den Transportbandträger ausbaubar auszugestalten oder ihn mittels vertikaler oder horizontaler Führungen aus der Maschine herauszufahren. Die letztgenannten Vorschläge sind bei großen Maschinen, insbesondere, wenn die Transportbänder und daher auch dessen Träger eine gewisse Länge aufweisen, ebenfalls nicht praktikabel. In jedem Fall sind Transportbandträger der vorgenannten Art schwierig zu handhaben und daher meist nur von geschulten Servicetechnikern und nicht von Bedienpersonen handhabbar. Bei diesen Lösungen ist es auch schwierig, eine exakte Positionierung eines Transportbandträgers für die Arbeitsposition wieder herzustellen, meist muß eine Justierung vorgenommen werden.

Der Erfindung liegt daher die Aufgabe zugrunde, eine Vorrichtung der eingangs genannten Art derart auszugestalten, daß der Transportbandträger einfach wegbewegbar und exakt in die Arbeitsposition zurückbringbar ist.

Die Aufgabe wird erfindungsgemäß dadurch gelöst, daß der Transportbandträger an einer Längsseite schwenkbar an der drucktechnischen Maschine angelenkt ist, derart, daß er in mindestens eine Serviceposition und eine Arbeitsposition schwenkbar und in letzterer festlegbar ist.

Durch die erfindungsgemäße Schwenkbewegung können auch schwere und lange Transportbandträger auf einfache Weise wegbewegt werden, um einen Papierstau zu entfernen, das Transportband zu wechseln oder Servicearbeiten durchzuführen. Durch die einfache Handhabung kann auch eine Bedienperson durch die Wegbewegung einen Papierstau entfernen oder einfache Servicearbeiten durchführen. Dadurch können viele Probleme schnell und ohne Zeitverlust behoben werden. Jedoch auch für größere Servicearbeiten ist die leichtere Zugänglichkeit der Maschine von Vorteil.

Ein besonders großer Vorteil der Erfindung besteht darin, daß die Schwenkbewegung es erlaubt, den Transportbandträger wieder exakt in seine Arbeitsposition zurückzuschwenken. Dadurch entfallen Justierarbeiten, da die Schwenkbewegung derart exakt möglich ist, daß der Fehler innerhalb eines Bereichs liegt, welcher im Wege einer automatischen Registerkorrektur einer Druckmaschine auskorrigiert werden kann. Gerade diese Tatsache ermöglicht es auch, daß Bedienpersonen der Maschine einen solchen Eingriff vornehmen können, z. B. zur Beseitigung eines Papierstaus. Die erfindungsgemäße Ausgestaltung ist jedoch außer für Druckmaschinen für alle drucktechnischen Maschinen von Vorteil und ermöglichen eine einfache und gute Zugänglichkeit zu vielen Teilen der Maschinen.

Zweckmäßigerweise wird mindestens ein Anschlag vorgesehen, durch den die Arbeitsposition exakt definiert ist. Dadurch ist es möglich, diese Position innerhalb kleinster Toleranzen wiederzufinden und dabei eine absolut parallele Lage zu erzielen. Weiterhin wird vorgeschlagen, daß mindestens eine Arretiervorrichtung der Festlegung des Transportbandträgers in der Arbeitsposition dient. Auf diese Weise kann das Transportband mit hohen Anpreßkräften beaufschlagt werden, die beispielsweise für einen Qualitätsdruck erforderlich sind.

Eine Weiterbildung der Erfindung sieht vor, daß mindestens ein die Schwenkbewegung unterstützendes Element vorgesehen ist. Dieses Element wird zweckmäßigerweise derart ausgebildet, daß das Transportträgerband leicht in jede Position verbringbar ist. Es kann dabei derart ausgebildet sein, daß der Transportbandträger in jeder Position einen Selbsthalt aufweist und/oder daß er in jeder Position festlegbar ist.

Ein die Schwenkbewegung unterstützendes Element kann aus mindestens einer Feder, beispielsweise einer Gasdruckfeder bestehen. Es kann jedoch auch mindestens eine arretierbare Gasdruckfeder vorgesehen sein. Die genannten Element mit ihren verschiedenen Funktionen können jedoch auch miteinander kombiniert sein, beispielsweise Federn und arretierbare Dämpfer. Dadurch läßt sich das Transportträgerband außer in die Arbeitsposition in verschiedene Servicepositionen bewegen und dort arretieren, um unterschiedliche Zugänglichkeiten für verschieden Arbeiten zu erreichen.

Die Erfindung wird nachfolgend anhand der Zeichnung erläutert. Es zeigen
- **Fig. 1**: einen Querschnitt einer elektrophotografischen Druckmaschine mit einem Ausführungsbeispiel einer erfindungsgemäßen Vorrichtung und
- **Fig. 2**: die elektrophotografische Druckmaschine gem. Fig. 1 in Seitenansicht mit einem erfindungsgemäß angeordneten Transportbandträger.

**Fig. 1** zeigt einen Querschnitt einer drucktechnischen Maschine 2 mit der erfindungsgemäßen Anlenkung 15 eines Transportbandträgers 1 an das Maschinengehäuse 13. Bei der drucktechnischen Maschine 2 handelt es sich um eine elektrophotografische Druckmaschine, bei der oberhalb des Transportbandträgers 1 Druckmodule 12 angeordnet sind. Von diesen Druckmodulen 12 erstreckt sich das Maschinengehäuse 13 L-förmig nach unten und weist dort einen Fuß 14 auf. Dadurch entsteht ein Freiraum 26, in dem der an seiner Längsseite 5 an das Maschinengehäuse 13 angelenkte Transportbandträger 1 geschwenkt werden kann. Dabei ist die obere waagerechte Position die Arbeitsposition 7. Alle anderen Positionen 6, 6' sind Servicepositionen, wobei die unterste Position 6 die beste Zugänglichkeit für größere Arbeiten ermöglicht. Es sind jedoch alle anderen Zwischenpositionen möglich. Durch die Servicepositionen 6, 6' ist es möglich, Papierstaus zu beseitigen, das Transportband 18 zu wechseln oder an Funktionselemente 4, dies können die Druckmodule 12 oder andere Funktionselemente 4 sein, heranzukommen, die mit dem Transportband 18 zusammenwirken.

Mindestens ein Anschlag 8 und mindestens eine Arretiervorrichtung 9 sorgen dafür, daß der Transportbandträger 1 in seiner Arbeitsposition 7 sicher und exakt positioniert ist. Die Arretiervorrichtung 9 ist lediglich symbolisch dargestellt, sie kann auf verschiedenste Weise ausgebildet sein. Beispielsweise kann sie ein Gegenlager 11 der Arretiervorrichtung 9, welches am Transportbandträger 1 angeordnet ist, festlegen. Dadurch ist der Transportbandträger 1 mit hohen Kräften beaufschlagbar, was insbesondere dann erforderlich ist, wenn eine Bedruckung von Drucksubstraten 3 vorgenommen wird.

Um den Transportbandträger 1 in seine verschiedenen Positionen 6, 6', 7 zu verbringen, ist es zweckmäßig, wenn eine Element 10 angeordnet ist, das die Schwenkbewegung unterstützt. Es kann sich dabei um eine Feder, eine Gasdruckfeder, ein Dämpfüngselement oder ein arretierbares Element handeln. Dargestellt ist eine Gasdruckfeder, welche eine Anlenkung 17 am Transportbandträger 1 und eine Anlenkung 16 am Maschinengehäuse aufweist. Durch die Gasdruckfeder läßt sich der Transportbandträger 1 leichter nach oben bewegen und in der umgekehrten Richtung verlangsamt sie eine selbständige oder zu schnelle Bewegung des Transportbandträgers 1 nach unten, wenn die Arretiervorrichtung 9 gelöst wird. Das Element 10 kann auch derart ausgebildet sein, daß der Transportbandträger 1 in jeder Position einen Selbsthalt aufweist. Auch eine Arretierung kann vorgesehen sein. Dadurch ist es möglich, für Servicearbeiten den Transportbandträger 1 immer in die Position zu verbringen, die am zweckmäßigsten ist, und ihn dort gegebenenfalls festzulegen

**Fig. 2** zeigt eine Seitenansicht der elektrophotografischen Druckmaschine 2 gem. Fig. 1 mit einem Transportbandträger 1, welcher längs aufgeschnitten dargestellt ist. Bezüglich der bereits zu Fig. 1 beschriebenen Elemente wird auf die obige Beschreibung verwiesen. In dieser Darstellung ist der Transportbandträger 1 näher dargestellt, wobei es sich jedoch auch hier um eine Prinzipdarstellung handelt, in der beispielsweise Papiervorräte, Papierzuführung und sonstige Bauteile eine elektrofotografischen Druckmaschine der Einfachheit halber weggelassen wurden. Prinzipiell dargestellt ist die Papierlaufbahn 20, welche in Bereichen, in denen ein Zusammenwirken mit den Druckmodulen 12 stattfindet, als Transportband 18 ausgebildet ist. Dieses wird von Führungsrollen 19 geführt, wobei mindestens eine dieser Rollen 19 als Antriebsrolle füngiert. Dadurch werden die Drucksubstrate 3 in Richtung des Pfeils 21 transportiert und dabei bedruckt. Nach dem Transportband 18 ist eine Weiche 22 angeordnet, welche die bedruckten Drucksubstrate 3 entweder einer Blattausgabe 23 oder einer Blattrückführung 24 zuleiten. Die Blattrückführung 24 bezweckt die Bedruckung der Rückseite der Drucksubstrate 3, wobei zu diesem Zweck eine Wendeeinrichtung 25 angeordnet ist.

In dieser Darstellung befindet sich der Transportbandträger 1 in seiner Arbeitsposition 7 und ist dabei durch die bereits beschriebene Arretiervorrichtung 9 gehalten, welche in dieser Darstellung nicht zu sehen ist.

Die Darstellung enthält lediglich eine Ausgestaltung der Erfindung, selbstverständlich sind noch weitere Ausgestaltungen möglich. Dabei können die Elemente 10, die Anordnung der Schwenkung oder die Ausgestaltung von Anschlägen 8 und Arretiervorrichtungen 9 auf verschiedenste Weise erfolgen.

### Bezugszeichenliste

- 1: Transportbandträger
- 2: drucktechnische Maschine, z. B. elektrophotografische Druckmaschine
- 3: Drucksubstrate
- 4: Funktionselemente, die mit dem Transportband zusammenwirken
- 5: Längsseite des Transportbandträgers
- 6, 6': Servicepositionen
- 7: Arbeitsposition
- 8: Anschlag
- 9: Arretiervorrichtung
- 10: Element, das die Schwenkbewegung unterstützt
- 11: Gegenlager der Arretiervorrichtung
- 12: Druckmodul
- 13: Maschinengehäuse
- 14: Fuß
- 15: Anlenkung des Transportbandträgers am Maschinengehäuse
- 16: Anlenkung des Elements 10 am Maschinengehäuse
- 17: Anlenkung des Elements 10 am Transportbandträger
- 18: Transportband
- 19: Führungsrollen des Transportbandes
- 20: Papierlaufbahn
- 21: Pfeil: Papierlaufrichtung
- 22: Weiche
- 23: Blattausgabe
- 24: Blattrückführung
- 25: Wendeeinrichtung
- 26: Freiraum

## Patentansprüche

1. Vorrichtung zur lösbaren Befestigung eines Transportbandträgers (1) einer drucktechnischen Maschine (2), wobei der dem Transport von Drucksubstraten (3) dienende Transportbandträger (1) für Servicezwecke von den mit ihm zusammenwirkenden Funktionselementen (4) wegbewegbar ist,
**dadurch gekennzeichnet,**
**daß** der Transportbandträger (1) an einer Längsseite (5) schwenkbar an der drucktechnischen Maschine (2) angelenkt ist, derart, daß er in mindestens eine Serviceposition (6, 6') und eine Arbeitsposition (7) schwenkbar (8) und in letzterer festlegbar ist.

2. Vorrichtung nach Anspruch 1,
**dadurch gekennzeichnet,**
**daß** die Arbeitsposition (7) durch mindestens einen Anschlag (8) exakt definiert ist.

3. Vorrichtung nach Anspruch 1 oder 2,
**dadurch gekennzeichnet,**
**daß** mindestens eine Arretiervorrichtung (9) der Festlegung des Transportbandträgers (1) in der Arbeitsposition (7) dient.

4. Vorrichtung nach Anspruch 1, 2 oder 3,
**dadurch gekennzeichnet,**
**daß** mindestens ein die Schwenkbewegung unterstützendes Element (10) vorgesehen ist.

5. Vorrichtung nach Anspruch 4,
**dadurch gekennzeichnet,**
**daß** das Element (10) derart ausgebildet ist, daß der Transportbandträger (1) leicht in jede Position (6, 6', 7) verbringbar ist.

6. Vorrichtung nach Anspruch 4 oder 5,
**dadurch gekennzeichnet,**
**daß** das Element (10) derart ausgebildet ist, daß der Transportbandträger (1) in jeder Position (6, 6', 7) einen Selbsthalt aufweist.

7. Vorrichtung nach Anspruch 4, 5 oder 6,
**dadurch gekennzeichnet,**
**daß** das Element (10) derart ausgebildet ist, daß der Transportbandträger (1) in jeder Position (6, 6', 7) festlegbar ist.

8. Vorrichtung nach einem der Ansprüche 4 bis 7,
**dadurch gekennzeichnet,**
**daß** das Element (10) mindestens eine Feder ist.

9. Vorrichtung nach einem der Ansprüche 4 bis 8,
**dadurch gekennzeichnet,**
**daß** das Element (10) mindestens eine Gasdruckfeder ist.

10. Vorrichtung nach einem der Ansprüche 4 bis 9,
**dadurch gekennzeichnet,**
**daß** das Element (10) mindestens ein arretierbarer Gasdruckdämpfer ist.

11. Vorrichtung nach einem der Ansprüche 4 bis 10,
**dadurch gekennzeichnet,**
**daß** mindestens zwei Elemente (10) unterschiedlicher vorgenannter Funktionen miteinander kombiniert sind.
